# EUROPÄISCHE PATENTSCHRIFT

(11) **EP 2 668 091 B1**
(45) Veröffentlichungstag und Bekanntmachung des Hinweises auf die Patenterteilung: **16.12.2015**
(21) Anmeldenummer: 12709819.2
(22) Anmeldetag: 24.02.2012
(51) Int. Cl.: B63H 25/46, B63H 21/17, B63H 23/24, B63J 3/02

(54) **ELEKTRISCHES ANTRIEBSSYSTEM FÜR EIN WASSERFAHRZEUG UND VERFAHREN ZUM BETRIEB EINES DERARTIGEN ANTRIEBSSYSTEMS**
ELECTRIC DRIVE SYSTEM FOR A WATER VEHICLE AND METHOD FOR OPERATING SUCH A DRIVE SYSTEM
SYSTÈME D'ENTRAÎNEMENT ÉLECTRIQUE POUR NAVIRE ET PROCÉDÉ PERMETTANT DE FAIRE FONCTIONNER UN SYSTÈME D'ENTRAÎNEMENT DE CE TYPE

(30) Priorität: 08.03.2011 DE 102011005223
(43) Veröffentlichungstag der Anmeldung: 04.12.2013
(73) Patentinhaber: Siemens Aktiengesellschaft, 80333 München (DE)
(72) Erfinder: DE VRIES, Bernhard, 27367 Reessum-Schleessel (DE); TIGGES, Kay, 20257 Hamburg (DE)
(86) Internationale Anmeldenummer: PCT/EP2012/053191
(87) Internationale Veröffentlichungsnummer: WO 2012/119873

(56) Entgegenhaltungen:
- EP-A2- 2 090 508
- WO-A1-2009/135736
- WO-A1-2010/133540

## Beschreibung

Die Erfindung betrifft ein elektrisches Antriebssystem für ein Wasserfahrzeug mit einem Hauptantrieb zum Antrieb des Wasserfahrzeuges in seiner Fahrtrichtung und einem Zusatzantrieb zum Antrieb des Wasserfahrzeuges abweichend, insbesondere quer, zu dieser Fahrtrichtung gemäß Oberbegriff des Patentanspruchs 1 sowie ein Verfahren zum Betrieb eines derartigen Antriebssystems gemäß Oberbegriff des Patentanspruchs 7. Bei dem Wasserfahrzeug kann es sich dabei beispielsweise um ein Über- oder Unterwasserschiff, eine selbstangetriebene Meeresplattform oder jede andere selbstangetriebene schwimmende, tauchende oder halbtauchende Einrichtungen handeln.

Dieselelektrische Antriebssysteme erfreuen sich vor allem in Schiffen aufgrund ihrer zahlreichen Vorteile zunehmender Beliebtheit. Dabei speisen üblicherweise ein oder mehrere Dieselgeneratoren oder dgl. ein oder mehrere Bordnetze, aus denen wiederum - neben anderen Verbrauchern - ein oder mehrere elektrische Antriebsmotoren eines Hauptantriebs zum Antrieb des Schiffes in seiner Fahrtrichtung ihre Energie beziehen. Die Antriebsmotoren können - wie beispielsweise in der WO 2009/135736 A1 gezeigt - über Umrichter und ggf. einen vorgeschalteten Transformator aus einem Bordnetz gespeist werden.

Bei den Umrichtern kann es sich beispielsweise um Strom -oder Spannungszwischenkreisumrichter handeln. Bei den Bordnetzen handelt es sich üblicherweise um Mittelspannungs- oder Niederspannungsnetze. Die Antriebsmotoren können eine Propelleranlage mit einem Fest- oder mit einem Verstellpropeller antreiben, die das Schiff ausschließlich in seiner Fahrtrichtung, die üblicherweise in Längsrichtung des Schiffes liegt, antreiben können. Sie können alternativ auch einen Ruderpropeller antreiben, der das Schiff sowohl in seiner Fahrtrichtung als auch abweichend zu der Fahrtrichtung antreiben kann.

Im Fall der in der WO 2009/135736 A1 offenbarten Lösung weisen die elektrischen Antriebsmotoren mehrere, vorzugsweise zwei, Wicklungssysteme auf, die von jeweils einem eigenen Umrichter gespeist werden. Hierdurch kann die Ausfallsicherheit des Hauptantriebs erhöht und es können Rückwirkungen des Hauptantriebs auf das Bordnetz verringert werden.

Zum Antrieb des Schiffes abweichend zu der Fahrtrichtung, insbesondere quer zu der Fahrtrichtung, sind bereits Strahlantriebe (engl. thruster) bekannt. Diese werden beispielsweise zum Manövrieren eines Schiffes im Hafen oder zur exakten Positionierung eines Schiffes auf hoher See benötigt. Wird ein derartiger Strahlantrieb nur zum Antrieb des Schiffes quer zur Fahrtrichtung verwendet, wird er in allgemeinster Form als ein "Querstrahlantrieb" oder "Querstrahlruder" bezeichnet. Bei einer Anordnung eines derartigen "Querstrahlantriebs" im Bug wird er auch als ein "Bugstrahlantrieb" bzw. Bugstrahlruder (bow thruster) und bei einer Anordnung im Heck als ein "Heckstrahlantrieb" bzw. Heckstrahlruder (stern thruster) bezeichnet.

Während mit dem Hauptantrieb üblicherweise die maximale Reisegeschwindigkeit des Schiffes erzielt wird, sind mit einem derartigen Zusatzantrieb nur vergleichsweise kleinere maximale Geschwindigkeiten von z.B. 10 % der maximalen Reisegeschwindigkeit erzielbar. Üblicherweise ist damit nur eine Geschwindigkeit des Schiffes von max. 5 kn erzielbar.

Ein Bugstrahlantrieb besteht üblicherweise aus einem rohrförmigen Durchgang durch die gesamte Schiffsbreite im vorderen Zehntel eines Schiffes. Quer eingesetzt in dieses Rohr ist eine Propelleranlage mit einem Impeller, welche es ermöglicht, den Bug des Schiffs nach Backbord oder Steuerbord zu bewegen. Dies geschieht durch Änderung der Drehrichtung des Propellers oder Verstellen der Propellerflügel. Der Propeller kann wiederum durch einen Elektromotor angetrieben werden.

Darüber hinaus sind als Zusatzantriebe zum Manövrieren eines Schiffes im Hafen oder zur exakten Positionierung eines Schiffes auf hoher See auch noch azimuthierende, d.h horizontal drehbare, Strahlantriebe bekannt, die beispielsweise bei Bedarf aus dem Schiffsrumpf aus- und einfahrbar sind.

Der Bugstrahlantrieb wird bei elektrischen Antriebssystemen üblicherweise direkt ohne einen zwischengeschalteten Umrichter aus dem Bordnetz mit elektrischer Energie versorgt. Wird vom Schiffspersonal Bedarf für den Bugstrahlantrieb erkannt, wird dieser dem Bordnetz zugeschaltet und weitestgehend lastlos auf eine konstante Betriebsdrehzahl hochgefahren, die von der Frequenz des Bordnetzes abhängt. Der Bugstrahlantrieb läuft dann durchgehend in diesem Bereitschaftsbetrieb und entwickelt Schub nur dann, wenn dieser auch konkret angefordert wird. Das lastlose Hochfahren und die Steuerung des Schubs werden bei einem Verstellpropeller oder -impeller durch Verstellung der Steigung der Propeller- bzw. Impellerflügel bewirkt.

WO 2010/133540 A1, welche als nächstliegender Stand der Technick betrachtet wird, offenbart ein Schiff mit wenigstens einem elektrischen Hauptmotor für einen Hauptantrieb, wenigstens einem elektrischen Zusatzmotor für einen Zusatzantrieb zum Antrieb des Schiffes in einer tranversalen Richtung, sowie einem Frequenzumrichter zur wahlweisen elektrischen Versorgung des Hauptmotors oder des Zusatzmotors.

Ausgehend hiervon ist es Aufgabe vorliegender Erfindung, ein elektrisches Antriebssystem für ein Wasserfahrzeug gemäß Oberbegriff des Anspruchs 1 derart weiterzubilden, dass es noch besser als bisher den Anforderungen von Wasserfahrzeugen genügt. Außerdem ist es Aufgabe vorliegender Erfindung, ein Verfahren zum Betrieb eines derartigen Antriebssystems anzugeben.

Die Lösung der auf das Antriebssystem gerichteten Aufgabe gelingt durch ein Antriebssystem mit den Merkmalen des Anspruchs 1. Die Lösung der auf das Verfahren gerichteten Aufgabe gelingt durch ein Verfahren mit den Merkmalen des Anspruchs 7. Vorteilhafte Ausgestaltungen sind jeweils Gegenstand der Unteransprüche.

Bei einem erfindungsgemäßen Antriebssystem ist der Umrichter des Hauptantriebs mit dem elektrischen Motor des Zusatzantriebs zu dessen Speisung mit elektrischer Energie verbindbar.

Die Erfindung geht von der Erkenntnis aus, dass bisherige Antriebssysteme für Wasserfahrzeuge die elektrischen Antriebe für den Hauptantrieb und für den Zusatzantrieb immer separat, d.h. unabhängig voneinander, gesehen haben. Dies führt zu einer entsprechend hohen Dimensionierung von Schalteinrichtungen (z.B. Hauptschalttafeln) des Bordnetzes, aus denen der Hauptantrieb und der Zusatzantrieb üblicherweise gemeinsam gespeist werden, in Bezug auf die Kurzschlussströme.

Da jedoch der Hauptantrieb und der Zusatzantrieb normalerweise nicht gleichzeitig bei einem Volllastbetrieb des Hauptantriebs betrieben werden, kann der Umrichter oder ein Teil der Umrichter (z.B. einer von mehreren Umrichtern) des Hauptantriebs auch für den Betrieb des Zusatzantriebs verwendet werden, so dass er einen kombinierten Haupt- und Zusatzantriebsumrichter darstellt.

Da der vorgeschaltete Umrichter den möglichen Kurzschlussstrom des elektrischen Motors des Zusatzantriebs nicht durchleitet, kann die vorgeschaltete Schalteinrichtung (z.B. eine Hauptschalttafel) für einen geringeren Kurzschlussstrom und somit mit weniger Platzbedarf dimensioniert werden.

Besonders wichtig ist dabei, dass durch die Verwendung eines oder mehrerer ohnehin schon für den Hauptantrieb vorhandener Umrichter für die Speisung des Zusatzantriebs kein zusätzlicher Platz für einen gesonderten Umrichter für den Zusatzantrieb in dem Wasserfahrzeug benötigt wird.

Aufgrund der durch den vorgeschalteten Umrichter verringerten Anlaufströme und der Möglichkeit einer Drehzahlsteuerung und/oder -regelung des Zusatzantriebs muss der Zusatzantrieb nicht ständig mit konstanter Drehzahl in einem Bereitschaftsmodus betrieben werden, sondern es ist ausreichend, ihn erst dann hochzufahren, wenn auch wirklich ein konkreter Schubbedarf vorliegt. Hierdurch kann der elektrische Energiebedarf des Zusatzantriebs reduziert werden. Außerdem kann durch die Möglichkeit der Drehzahlsteuerung und/oder -regelung der hydrodynamische Wirkungsgrad des Zusatzantriebs verbessert werden.

Weiterhin kann dann der Schub auch bei konstanter Steigung der Propeller- oder Impellerflügel allein durch die Drehzahl gesteuert und/oder geregelt werden, so dass eine Verstellmöglichkeit für die Propeller- oder Impellerflügel nicht mehr notwendig ist. Umgekehrt können jedoch durch die Kombination der Umrichterspeisung mit einem Verstellpropeller oder -impeller gezielt die Steigung der Blätter und die Drehzahl derart aneinander angepasst werden, dass die Geräuschemissionen des Zusatzantriebs minimal sind. Hierdurch können Körperschall- und Wasserschallemissionen reduziert werden, wodurch der Passagierkomfort erhöht und die Umweltbelastungen gesenkt werden. Außerdem kann beispielsweise im Fall von Bug- oder Heckquerstrahlern auf Gummiisolierungen (Doppelrohrdesign) zur Geräuschsenkung mit entsprechendem konstruktiven Aufwand und Platzbedarf verzichtet werden.

Da aufgrund des vorgeschalteten Umrichters die Einschaltströme des Zusatzantriebs geringer sind, können Hilfsdieselgeneratoren, die im Hafen den Zusatzantrieb mit elektrischer Energie versorgen, weniger steif ausgelegt werden.

Zur optimalen Anpassung des Umrichters an den jeweiligen Betriebsfall ist der Umrichter bzw. der zumindest eine Umrichter bevorzugt derart ausgebildet, dass er zumindest in einer Betriebsart für den Hauptantrieb und in einer davon unterschiedlichen Betriebsart für den Zusatzantrieb betreibbar ist.

Hierzu kann der bzw. der zumindest eine Umrichter eine Steuer- und/oder Regelungseinrichtung aufweisen, in der sowohl Werte für Steuer- und/oder Regelparameter für die Betriebsart für den Hauptantrieb als auch davon unterschiedliche Werte für Steuer- und/oder Regelparameter für die Betriebsart des Zusatzantriebs abgespeichert sind. Bei den Steuer- und/oder Regelparametern kann es sich beispielsweise um Schaltzeitpunkte und -dauern für Stromrichterventile oder Grenzwerte für Spannungen und Ströme an den Eingängen, Ausgängen oder in einem Zwischenkreis des Umrichters handeln.

Zur gezielten elektrischen Verbindung der einzelnen Komponenten weist das Antriebssystem gemäß einer weiteren vorteilhaften Ausgestaltung eine Schalteinrichtung zur wahlweisen elektrischen Verbindung des bzw. des zumindest einen Umrichters mit dem elektrischen Motor des Hauptantriebs oder mit dem elektrischen Motor des Zusatzantriebs auf.

Wenn der Hauptantrieb mehrere Umrichter zur Speisung des elektrischen Motors des Hauptantriebs mit elektrischer Energie aufweist, ist die Schalteinrichtung von Vorteil derart ausgebildet, dass gleichzeitig der zumindest eine Umrichter mit dem elektrischen Motor des Zusatzantriebs zu dessen Speisung mit elektrischer Energie und zumindest einer der anderen Umrichter des Hauptantriebs mit dem elektrischen Motor des Hauptantriebs zu dessen Speisung mit elektrischer Energie verbindbar sind. Es ist dann möglich, den Hauptantrieb (wenngleich mit reduzierter Leistung) und den Zusatzantrieb gleichzeitig zu betreiben, wodurch eine besonders gute Manövrierbarkeit und Positionierbarkeit des Wasserfahrzeuges ermöglicht wird.

Diese Vorteile können zusammen mit einer hohen Ausfallsicherheit und geringen Netzrückwirkungen besonders dann genutzt werden, wenn der elektrische Motor des Hauptantriebs mehrere, insbesondere zwei, voneinander unabhängige Wicklungssysteme aufweist, wobei jeder der Unmrichter des Hauptantriebs zur Speisung jeweils genau eines der Wicklungssysteme mit elektrischer Energie vorgesehen ist.

Wie bereits erläutert, weist der Zusatzantrieb für die Minimierung von Geräuschemissionen bevorzugt einen Verstellpropeller oder -impeller auf.

Der Zusatzantrieb ist von Vorteil als ein Strahlantrieb ausgebildet ist. Es können aber auch andere Formen von Zusatzantrieben wir z.B. Voith-Schneider-Propeller zum Einsatz kommen.

Gemäß einer besonders vorteilhaften Ausgestaltung ist der Strahlantrieb ein Querstrahlantrieb, insbesondere ein Bugstrahlantrieb.

Bei dem erfindungsgemäßen Verfahren zum Betrieb eines elektrischen Antriebssystem für ein Wasserfahrzeug umfassend - einen Hauptantrieb mit zumindest einem elektrischen Motor zum Antrieb eines Wasserfahrzeuges in seiner Fahrtrichtung und mit einem Umrichter oder mit mehreren Umrichtern zur Speisung des elektrischen Motors mit elektrischer Energie und einen Zusatzantrieb mit einem elektrischen Motor zum Antrieb des Wasserfahrzeuges abweichend, insbesondere quer, zu der Fahrtrichtung des Wasserfahrzeuges, wird der elektrische Motor des Zusatzantriebs von dem bzw. zumindest einem der Umrichter des Hauptantriebs mit elektrischer Energie versorgt.

Bevorzugt werden dabei der bzw. der zumindest eine Umrichter bei einer Versorgung des elektrischen Motors des Hauptantriebs mit elektrischer Energie in einer Betriebsart für den Hauptantrieb und bei einer Versorgung des elektrischen Motors des Zusatzantriebs mit elektrischer Energie in einer davon unterschiedlichen Betriebsart für den Zusatz-Strahl-antrieb betrieben.

Der bzw. der zumindest eine Umrichter wird hierzu von Vorteil von einer Steuer- und/oder Regelungseinrichtung in der Betriebsart für den Hauptantrieb und in der Betriebsart für den Zusatzantrieb mit jeweils unterschiedlichen Werten für Steuer- und/oder Regelparameter betrieben.

Wenn der Hauptantrieb mehrere Umrichter zur Speisung des elektrischen Motors des Hauptantriebs aufweist, speist bei einem Betrieb des Zusatzantriebs der zumindest eine Umrichter den elektrischen Motor des Zusatzantriebs und gleichzeitig zumindest einer der anderen Umrichter den elektrischen Motor des Hauptantriebs.

Gemäß einer besonders vorteilhaften Ausgestaltung weist der elektrische Motor des Hauptantriebs hierzu mehrere, insbesondere zwei, voneinander unabhängige Wicklungssysteme auf, wobei jeder der Umrichter des Hauptantriebs zur Speisung jeweils genau eines der Wicklungssysteme mit elektrischer Energie vorgesehen ist.

Die für das erfindungsgemäße Antriebssystem bzw. zu seinen vorteilhaften Ausgestaltungen genannten Vorteile gelten entsprechend für das erfindungsgemäße Verfahren und seine jeweils entsprechenden vorteilhaften Ausgestaltungen.

Die Erfindung sowie weitere vorteilhafte Ausgestaltungen der Erfindung gemäß Merkmalen der Unteransprüche werden im Folgenden anhand von Ausführungsbeispielen in den Figuren näher erläutert. Darin zeigen:
- FIG 1: ein erfindungsgemäßes Schiffsantriebssystem,
- FIG 2: weitere Einzelheiten des Schiffsantriebssystems von FIG 1.

Ein in der FIG 1 gezeigtes Schiffsantriebssystem 1 umfasst einen Hauptantrieb 2 zum Antrieb eines Schiffes in seiner Fahrtrichtung, die üblicherweise in der Längsrichtung des Schiffes verläuft.

Der Hauptantrieb 2 umfasst einen elektrischen Fahrmotor 3, der einen Verstellpropeller 4 antreibt, und zwei Umrichter 7, 8. Der Motor 3 hat beispielsweise eine Leistung von 5 bis 30 MW bei 150 Umdrehungen/Minute und weist zwei voneinander getrennte Drehstromwicklungssysteme 5, 6 auf, die über eine Schalteinrichtung 17 von jeweils einem der beiden Umrichter 7 bzw. 8 mit elektrischer Energie aus einem Bordnetz 10 versorgbar sind. Das Bordnetz 10 wird wiederum von nicht näher dargestellten Dieselgeneratoren gespeist. Das Bordnetz 10 ist beispielsweise ein dreiphasiges AC-Netz mit einer Nennspannung von 11 kV bei 50 Hz. Die Umrichter 7, 8 sind über jeweils einen Transformator 9 und eine Hauptschalttafel 19 mit Schaltern an das Bordnetz 10 angeschlossen. Jeder der Umrichter 7, 8 wandelt die Spannung fester Frequenz und Amplitude des Bordnetzes 10 in eine Spannung variabler Frequenz und Amplitude für das jeweilige Wicklungssystem 5, 6 des Motors 3 um.

Die Umrichter 7, 8 sind vorzugsweise identisch aufgebaut und können beispielsweise als Stromzwischenkreis- oder Spannungszwischenkreisumrichter ausgebildet sein. Jeder der Umrichter 7, 8 umfasst eine netzseitige Eingangsstufe 11 (z.B. einen PWM-Stromrichter, einen Diode Front End-Stromrichter oder einen IGCT-Stromrichter), eine motorseitige Ausgangsstufe 12, einen dazwischen angeordneten Zwischenkreis 13 und eine Steuer- und/oder Regelungseinrichtung 14 für jeden der Umrichter 7, 8.

Mehrere Zusatz-Strahlantriebe in Form von Bug-Querstrahlantrieben 20 dienen zum Antrieb des Schiffes quer zu dessen Fahrtrichtung. Jeder der Querstrahlantriebe 20 umfasst einen Impeller 21 und einen elektrischen Motor 22 zum Antrieb des Impellers 21. Der elektrische Motor 22 hat beispeilsweise eine Leistung von 1 bis 4 MW bei 900 Umdrehungen/Minute. Sämtliche Querstrahlantriebe 20 sind über Schalter 23 mit einer gemeinsamen dreiphasigen Stromschiene 24 verbindbar, über die sie gemeinsam mit elektrischer Energie versorgbar sind. Die Schalter 23 und die Stromschiene 24 sind Bestandteile einer Querstrahlantriebs-Schalttafel 25.

Die Stromschiene 24 ist eingangsseitig über eine dreiphasige Leitung 26, in die eine Glättungsdrossel 27 geschaltet ist, und die Schalteinrichtung 17 mit den Ausgangsklemmen der motorseitigen Ausgangsstufen 12 der Umrichter 7, 8 verbindbar.

Durch die Schalteinrichtung 17 sind die Umrichter 7, 8 ausgangsseitig wahlweise mit dem elektrischen Motor 3 des Hauptantriebs oder mit den elektrischen Motoren 22 der Querstrahlantriebe 20 verbindbar. Die Schalteinrichtung 17 ist dabei derart ausgebildet, dass
a) gleichzeitig beide Umrichter 7, 8 mit dem elektrischen Motor 3 des Hauptantriebs zu dessen Speisung mit elektrischer Energie verbindbar sind,
b) gleichzeitig der Umrichter 7 mit dem elektrischen Motor 22 des Querstrahlantriebs 20 zu dessen Speisung mit elektrischer Energie und der Umrichter 8 mit dem elektrischen Fahrmotor 3 des Hauptantriebs 2 zu dessen Speisung mit elektrischer Energie verbindbar sind und
c)aus Redundanzgründen umgekehrt auch gleichzeitig der Umrichter 8 mit dem elektrischen Motor 22 des Querstrahlantriebs 20 zu dessen Speisung mit elektrischer Energie und der Umrichter 7 mit dem elektrischen Fahrmotor 3 des Hauptantriebs 2 zu dessen Speisung mit elektrischer Energie verbindbar sind.

Die Umrichter 7, 8 sind derart ausgebildet, dass sie in einer Betriebsart für den Hauptantrieb und in einer davon unterschiedlichen Betriebsart für den Querstrahlantrieb betreibbar sind.

In den in FIG 2 näher gezeigten Steuer- und/oder Regelungseinrichtungen 14 der Umrichter 7, 8 sind hierzu jeweils sowohl Werte 15 für Steuer- und/oder Regelparameter für die Betriebsart des Hauptantriebs als auch ein davon unterschiedliche Werte 16 für Steuer- und/oder Regelparameter für die Betriebsart des Querstrahlantriebs abgespeichert.

Das Schiffsantriebssystem 1 umfasst weiterhin einen Betriebsartenwahlgeber 30 zur Einstellung der jeweiligen Betriebsart. Der Betriebsartenwahlgeber 30 ist beispielsweise auf der Brücke des Schiffes angeordnet ist und über eine Signalleitung 31 mit einem übergeordneten Schiffsautomationssystem 32 verbunden. Das Schiffsautomationssystem 32 ist wiederum über Steuerleitungen 33 sowohl mit Stellorganen 34 der Schalteinrichtung 17 und der Schalttafel 25 sowie mit den Steuer- und/oder Regelungseinrichtungen 14 der Umrichter 7, 8 verbunden. Statt über diskrete Leitungen 31, 33 können die Verbindungen natürlich auch über ein Kommunikationsbussystem erfolgen.

Der Betriebsartenwahlgeber 30 ermöglicht zum einen die Vorgabe einer Betriebsart 0, bei dem sowohl der Hauptantrieb 2 als auch die Querstrahlantriebe 20 abgeschaltet sind.

Weiterhin ermöglicht der Betriebsartenwahlgeber 30 die Vorgabe einer Betriebsart I für reinen Hauptantrieb. Diese Betriebsart dient beispielsweise für eine Fahrt auf hoher See mit Reisegeschwindigkeit. Diese Betriebsart wird von dem Betriebsartenwahlgeber 30 an das übergeordnete Schiffsautomationssystem 32 signalisiert, welches dann die Stellorgane 34 der Schalteinrichtung 17 derart ansteuert, dass beide Umrichter 7, 8 mit dem jeweils zugeordneten Wicklungssystem 5, 6 des Motors 3 elektrisch verbunden und dabei von der Schalttafel 25 und somit von den Motoren 22 der Querstrahlantriebe 20 jedoch elektrisch getrennt sind. Beide Wicklungssysteme 5, 6 des Motors 3 werden dann über jeweils einen Transformator 9 und einen Umrichter 7, 8 mit elektrischer Energie aus dem Bordnetz 10 versorgt.

Da den Steuer- und/oder Regelungseinrichtungen 14 der beiden Umrichter 7, 8 von dem Schiffsautomationssystem 32 ebenfalls die Betriebsart I signalisiert wird, steuert und/oder regelt diese die Halbleiterschalter der Umrichter 7, 8 mit den Werten 15 für die Steuer- und/oder Regelparameter.

Für ein Manövrieren des Schiffes im Hafen oder für dessen Positionierung auf hoher See wird der Betriebsartenwahlgeber 30 auf der Brücke in eine Stellung II für kombinierten Haupt- und Querstrahlantrieb gestellt. Diese Stellung wird von dem Betriebsartenwahlgeber 30 an das übergeordnete Schiffsautomationssystem 32 signalisiert, welches daraufhin die Stellorgane 34 der Schalteinrichtung 17 derart ansteuert, dass einer der beiden Umrichter 7, 8 elektrisch mit dem ihm zugeordneten Wicklungssystem 5, 6 verbunden bleibt, während der andere der beiden Umrichter 7, 8 elektrisch von dem ihm zugeordneten Wicklungssystem getrennt wird und statt dessen elektrisch über die Leitung 26 mit der Stromschiene 24 und somit mit den Motoren 22 der Querstrahlantriebe 20 verbunden wird.

Die Querstrahlantriebe 20 werden dann parallel über einen der beiden Umrichter 7. 8 und den ihm vorgeschalteten Transformator 9 aus dem Bordnetz 10 gespeist, während der andere der bedien Umrichter 7, 8 weiterhin das ihm zugeordnete Wicklungssystems 5, 6 des Fahrmotors 3 aus dem Bordnetz 10 mit elektrischer Energie versorgt.

Da der Steuer- und/oder Regelungseinrichtung 14 des Umrichters 7 oder 8, der die Querstrahlantrieb 20 mit elektrischer Energie versorgt, von dem Automationssystem 32 ebenfalls die Betriebsart II signalisiert wird, steuert und/oder regelt diese die Halbleiterschalter des zugeordneten Umrichters 7 oder 8 mit den Werten 16 für die Steuer- und/oder Regelparameter für die Betriebsart II.

Selbstverständlich ist auch eine weitere Betriebsart denkbar, in der beide Umrichter 7, 8 gleichzeitig von beiden Wicklungssystemen 5, 6 des Motors 3 elektrisch getrennt sind und statt dessen mit den Motoren 22 der Querstrahlantriebe 20 elektrisch verbunden sind und diese mit elektrischer Energie aus dem Bordnetz 10 versorgen. Hierbei ist es auch denkbar, dass jeder der beiden Umrichter 7, 8 jeweils einen Teil (z.B. die Hälfte) der Motoren 22 mit elektrischer Energie versorgt. Da der vorgeschaltete Umrichter 7, 8 den möglichen Kurzschlussstrom der elektrischen Motoren 22 der Querstrahlantriebe 20 nicht durchleitet, kann die Hauptschalttafel 19 für einen geringeren Kurzschlussstrom und somit mit weniger Platzbedarf dimensioniert werden.

Aufgrund der durch den vorgeschalteten Umrichter 7, 8 verringerten Anlaufströme und der Möglichkeit einer Drehzahlsteuerung und/oder -regelung der Motoren 22 der Querstrahlantriebe 20 müssen die Querstrahlantriebe 20 nicht ständig mit konstanter Drehzahl in einem Bereitschaftsmodus betrieben werden, sondern es ist ausreichend, sie erst dann hochzufahren, wenn auch wirklich ein konkreter Schubbedarf vorliegt. Hierdurch kann der elektrische Energiebedarf der Querstrahlantriebe 20 klein gehalten werden.

Durch eine Kombination der Umrichterspeisung mit einer Verstellbarkeit der Steigung der Blätter der Impeller 21 können während des Betriebs der Querstrahlantriebe 20 gezielt die Steigung und die Drehzahl der Impeller 21 derart aufeinander angepasst und optimiert werden, dass der hydrodynamische Wirkungsgrad der Querstrahlantriebe 20 maximal und Körperschall- und Wasserschallemissionen minimal sind. Hierdurch kann auf Seite der Querstrahlantriebe 20 auf aufwendige Maßnahmen zur Schallisolierung verzichtet werden. Das Automationssystem 32 kann hierzu mit einer Verstelleinrichtungen 35 für die Steigung der Blätter der Impeller 21 signalverbunden sein.

Da aufgrund des vorgeschalteten Umrichters 7, 8 die Einschaltströme der Querstrahlantriebe 20 gering sind, können Hilfsdieselgeneratoren, die im Hafen die Querstrahlantriebe 20 mit elektrischer Energie versorgen, weniger steif ausgelegt werden.

Das in FIG 1 und 2 dargestellte Ausführungsbeispiel ist dabei als nicht beschränkend anzusehen. Selbstverständlich kann ein erfindungsgemäßes Antriebssystem auch einen Hauptantrieb mit mehr als einem Fahrmotor und eine andere Zahl von Wicklungssystemen, Umrichtern und Querstrahlantrieben aufweisen.

## Patentansprüche

1. Elektrisches Antriebssystem (1) für ein Wasserfahrzeug, umfassend
- einen Hauptantrieb (2) mit zumindest einem elektrischen Motor (3) zum Antrieb eines Wasserfahrzeuges in seiner Fahrtrichtung und mit mehreren Umrichtern (7 bzw. 8) zur Speisung des elektrischen Motors (3) mit elektrischer Energie,
- einen Zusatzantrieb (20) mit einem elektrischen Motor (22) zum Antrieb des Wasserfahrzeuges abweichend, insbesondere quer, zu der Fahrtrichtung,
- wobei zumindest einer der Umrichter (7 bzw. 8) des Hauptantriebs (2) mit dem elektrischen Motor (22) des Zusatzantriebs (20) zu dessen Speisung mit elektrischer Energie verbindbar ist,
**dadurch gekennzeichnet, dass** der elektrische Motor (3) des Hauptantriebs (2) mehrere, insbesondere zwei, voneinander unabhängige Wicklungssysteme. (5, 6) aufweist und dass jeder der Unmrichter (7, 8) des Hauptantriebs (2) zur Speisung jeweils genau eines der Wicklungssysteme (5, 6) mit elektrischer Energie vorgesehen ist,
und dass der zumindest eine Umrichter (7 bzw. 8) derart ausgebildet ist, dass er in einer Betriebsart für den Hauptantrieb und in einer davon unterschiedlichen Betriebsart für den Zusatzantrieb betreibbar ist, wobei der zumindest eine Umrichter (7 bzw. 8) eine Steuer- und/oder Regelungseinrichtung (14) aufweist, in der sowohl Werte (15) für Steuer- und/oder Regelparametern für die Betriebsart für den Hauptantrieb (2) als auch davon unterschiedliche Werte (16) für Steuer- und/oder Regelparameter für die Betriebsart des Zusatzantriebs (20) abgespeichert sind.

2. Elektrisches Antriebssystem (1) nach Anspruch 1, **gekennzeichnet durch** eine Schalteinrichtung (17) zur wahlweisen elektrischen Verbindung des zumindest einen Umrichters (7 bzw. 8) mit dem elektrischen Motor (3) des Hauptantriebs (2) oder mit dem elektrischen Motor (22) des Zusatzantriebs (20).

3. Elektrisches Antriebssystem (1) nach Anspruch 2,
**dadurch gekennzeichnet, dass** die Schalteinrichtung (17) derart ausgebildet ist, dass gleichzeitig der zumindest eine Umrichter (7) mit dem elek-trischen Motor (22) des Zusatzantriebs (20) zu dessen Speisung mit elektrischer Energie und zumindest einer der anderen Umrichter (8) des Hauptantriebs (2) mit dem elektrischen Motor (3) des Hauptantriebs (2) zu dessen Speisung mit elektrischer Energie verbindbar ist.

4. Elektrisches Antriebssystem (1) nach einem der vorhergehenden Ansprüche,
**dadurch gekennzeichnet, dass** der Zusatzantrieb (20) einen Verstellpropeller oder -impeller (21) aufweist.

5. Elektrisches Antriebssystem (1) nach einem der vorhergehenden Ansprüche,
**dadurch gekennzeichnet, dass** der Zusatzantrieb (20) als ein Strahlantrieb ausgebildet ist.

6. Elektrisches Antriebssystem (1) nach Anspruch 5,
**dadurch gekennzeichnet, dass** der Strahlantrieb ein Querstrahlantrieb, insbesondere ein Bugstrahlantrieb, ist.

7. Verfahren zum Betrieb eines elektrischen Antriebssystems (1) für ein Wasserfahrzeug umfassend
- einen Hauptantrieb (2) mit zumindest einem elektrischen Motor (3) zum Antrieb eines Wasserfahrzeuges in seiner Fahrtrichtung und mit mehreren Umrichtern (7, 8) zur Speisung des elektrischen Motors (3) mit elektrischer Energie,
- einen Zusatzantrieb (20) mit einem elektrischen Motor (22) zum Antrieb des Wasserfahrzeuges abweichend, insbesondere quer, zu der Fahrtrichtung des Wasserfahrzeuges,
- wobei der elektrischen Motor (21) des Zusatzantriebs (20) von zumindest einem der Umrichter (7) des Hauptantriebs (2) mit elektrischer Energie versorgt wird,
**dadurch gekennzeichnet, dass** der elektrische Motor (3) des Hauptantriebs (2) mehrere, insbesondere zwei, voneinander unabhängige Wicklungssysteme (5, 6) aufweist, und dass jeder der Umrichter (7, 8) des Hauptantriebs (2) zur Speisung jeweils genau eines der Wicklungssysteme (5, 6) mit elektrischer Energie vorgesehen ist,
und dass der zumindest eine Umrichter (7) bei einer Versorgung des elektrischen Motors (3) des Hauptantriebs (2) mit elektrischer Energie in einer Betriebsart für den Hauptantrieb (2) und bei einer Versorgung des elektrischen Motors (22) des Zusatzantriebs (20) mit elektrischer Energie in einer davon unterschiedlichen Betriebsart für den Zusatzantrieb (20) betrieben wird, wobei der zumindest eine Umrichter (7) von einer Steuer- und/oder Regelungseinrichtung (15) in der Betriebsart für den Hauptantrieb und in der Betriebsart für den Zusatzantriebs (20) mit jeweils unterschiedlichen Werten (15, 16) für Steuer- und/oder Regelparameter betrieben wird.

8. Verfahren nach Anspruch 7,
**dadurch gekennzeichnet, dass** bei einem Betrieb des Zusatzantriebs (20) der zumindest eine Umrichter (7) den elektrischen Motor (22) des Zusatzantriebs (20) und gleichzeitig zumindest einer der anderen Umrichter (8) den elektrischen Motor (3) des Hauptantriebs (2) speist.

9. Verfahren nach Anspruch 7 oder 8,
**dadurch gekennzeichnet, dass** als Zusatzantrieb (20) ein Strahlantrieb verwendet wird.

10. Verfahren nach Anspruch 9,
**dadurch gekennzeichnet, dass** der Strahlantrieb ein Querstrahlantrieb, insbesondere ein Bugstrahlantrieb, ist.

## Claims

1. Electric drive system (1) for a water vehicle, comprising
- a main drive (2) having at least one electric motor (3) for driving a water vehicle in the direction of travel of said water vehicle and having a plurality of converters (7 or 8) for feeding electrical energy to the electric motor (3),
- an auxiliary drive (20) having an electric motor (22) for driving the water vehicle in deviation from, in particular transversally to, the direction of travel,
- wherein at least one of the converters (7 or 8) of the main drive (2) can be connected to the electric motor (22) of the auxiliary drive (20) in order to feed electrical energy thereto,
**characterised in that** the electric motor (3) of the main drive (2) has a plurality of, in particular two, mutually independent winding systems (5, 6) and that each of the converters (7, 8) of the main drive (2) is supplied with electrical energy for feeding exactly one of the winding systems (5, 6) in each case,
and that the at least one converter (7 or 8) is designed such that in one operating mode it can be operated for the main drive and in an operating mode different therefrom it can be operated for the auxiliary drive, wherein the at least one converter (7 or 8) has a control and/or regulation device (14), in which values (15) for control and/or regulation parameters for the operating mode for the main drive (2) as well as values (16) differing therefrom for control and/or regulation parameters for the operating mode of the auxiliary drive (20) are stored.

2. Electric drive system (1) according to claim 1, **characterised by** a switching device (17) for optionally electrically connecting the at least one converter (7 or 8) to the electric motor (3) of the main drive (2) or to the electric motor (22) of the auxiliary drive (20).

3. Electric drive system (1) according to claim 2, **characterised in that** the switching device (17) is designed such that simultaneously the at least one converter (7) can be connected to the electric motor (22) of the auxiliary drive (20) for the supply thereof with electrical energy and at least one of the other converters (8) of the main drive (2) can be connected to the electric motor (3) of the main drive (2) for the supply thereof with electrical energy.

4. Electric drive system (1) according to one of the preceding claims,
**characterised in that** the auxiliary drive (20) has a variable pitch propeller or impeller (21).

5. Electric drive system (1) according to one of the preceding claims,
**characterised in that** the auxiliary drive (20) is designed as a jet propulsion drive.

6. Electric drive system (1) according to claim 5, **characterised in that** the jet propulsion drive is a transversal jet propulsion drive, in particular a bow jet propulsion drive.

7. Method for operating an electric drive system (1) for a water vehicle comprising
- a main drive (2) having at least one electric motor (3) for driving a water vehicle in the direction of travel of said water vehicle and having a plurality of converters (7 or 8) for feeding electrical energy to the electric motor (3),
- an auxiliary drive (20) having an electric motor (22) for driving the water vehicle in deviation from, in particular transversally to, the direction of travel of the water vehicle,
- wherein the electric motor (21) of the auxiliary drive (20) is supplied with electrical energy by at least one of the converters (7) of the main drive (2),
**characterised in that** the electric motor (3) of the main drive (2) has a plurality of, in particular two, mutually independent winding systems (5, 6) and that each of the converters (7, 8) of the main drive (2) is supplied with electrical energy for feeding exactly one of the winding systems (5, 6) in each case,
and that the at least one converter (7) is operated in an operating mode for the main drive (2) when supplying the electric motor (3) of the main drive (2) with electrical energy and is operated in an operating mode different therefrom for the auxiliary drive (20) when supplying the electric motor (22) of the auxiliary drive (20) with electrical energy, wherein the at least one converter (7) is operated by a control and/or regulation device (15) in the operating mode for the main drive and in the operating mode for the auxiliary drive (20) is operated using different values (15, 16) in each case for control and/or regulation parameters.

8. Method according to claim 7,
**characterised in that** during operation of the auxiliary drive (20) the at least one converter (7) feeds the electric motor (22) of the auxiliary drive (20) and simultaneously at least one of the other converters (8) feeds the electric motor (3) of the main drive (2).

9. Method according to claim 7 or 8,
**characterised in that** a jet propulsion drive is used as an auxiliary drive (20).

10. Method according to claim 9,
**characterised in that** the jet propulsion drive is a transversal jet propulsion drive, in particular a bow jet propulsion drive.

## Revendications

1. Système (1) de propulsion électrique pour un bâtiment de navigation, comprenant
- une propulsion (2) principale ayant au moins un moteur (3) électrique pour la propulsion d'un bâtiment de navigation dans le sens de sa marche et plusieurs convertisseurs (7 et 8) d'alimentation du moteur (3) électrique en énergie électrique,
- une propulsion (20) supplémentaire ayant un moteur (22) électrique pour la propulsion du bâtiment de navigation en s'écartant, notamment transversalement, du sens de marche,
- dans lequel au moins l'un des convertisseurs (7 et 8) de la propulsion (2) principale peut, pour son alimentation en énergie électrique, être relié au moteur (22) électrique de la propulsion (20) supplémentaire, **caractérisé en ce que** le moteur (3) électrique de la propulsion (2) principale a plusieurs, notamment deux, systèmes (5, 6) d'enroulement indépendants les uns des autres et **en ce que** chacun des convertisseurs (7, 8) de la propulsion (2) principale est prévu pour l'alimentation respectivement exactement de l'un des systèmes (5, 6) d'enroulement en énergie électrique,
et **en ce que** le au moins un convertisseur (7 et 8) est constitué de manière à pouvoir fonctionner dans un type de fonctionnement pour la propulsion principale et dans un type de fonctionnement différent de celui-ci pour la propulsion supplémentaire, le au moins un convertisseur (7 et 8) ayant un dispositif (14) de commande et/ou de régulation dans lequel sont mémorisés à la fois (15) des paramètres de commande et/ou de régulation pour le type de fonctionnement pour la propulsion (2) principale et des valeurs (16) qui en diffèrent de paramètres de commande et/ou de régulation pour le type de fonctionnement de la propulsion (20) supplémentaire.

2. Système (1) de propulsion électrique suivant la revendication 1,
**caractérisé par** un dispositif (1) de commutation pour la liaison électrique au choix du au moins un convertisseur (7 et 8) avec le moteur (3) électrique de la propulsion (2) principale ou avec le moteur (22) électrique de la propulsion (20) supplémentaire.

3. Système (1) de propulsion électrique suivant la revendication 2,
**caractérisé en ce que** le dispositif (17) de commutation est constitué de manière à pouvoir relier en même temps le au moins un convertisseur (7) au moteur (22) électrique de la propulsion (20) supplémentaire à son alimentation en énergie électrique et au moins l'un des autres convertisseurs (8) de la propulsion (2) principale au moteur (3) électrique de la propulsion (2) principale pour son alimentation en énergie électrique.

4. Système (1) de propulsion électrique suivant l'une des revendications précédentes,
**caractérisé en ce que** la propulsion (20) supplémentaire a une hélice à pas variable ou un impulseur (21) à pas variable.

5. Système (1) de propulsion électrique suivant l'une des revendications précédentes,
**caractérisé en ce que** la propulsion (20) supplémentaire est constituée sous la forme d'une propulsion à réaction.

6. Système (1) de propulsion électrique suivant la revendication 5,
**caractérisé en ce que** la propulsion à réaction est une propulsion à réaction transversale, notamment une propulsion à réaction de proue.

7. Procédé pour faire fonctionner un système (1) de propulsion électrique pour un bâtiment de navigation comprenant
- une propulsion (2) principale ayant au moins un moteur (3) électrique pour la propulsion d'un bâtiment de navigation dans le sens de sa marche et plusieurs convertisseurs (7 et 8) d'alimentation du moteur (3) électrique en énergie électrique,
- une propulsion (20) supplémentaire ayant un moteur (22) électrique pour la propulsion du bâtiment de navigation en s'écartant, notamment transversalement, du sens de marche,
- dans lequel le moteur (21) électrique de la propulsion (2) supplémentaire est alimentée en énergie électrique par au moins l'un des convertisseurs (7) de la propulsion (2) principale,
**caractérisé en ce que** le moteur (3) électrique de la propulsion (2) principale a plusieurs, notamment deux, systèmes (5, 6) d'enroulement indépendants les uns des autres et **en ce que** chacun des convertisseurs (7, 8) de la propulsion (2) principale est prévu pour l'alimentation exactement de l'un des systèmes (5, 6) d'enroulement en énergie électrique,
et **en ce que** l'on fait fonctionner le au moins un convertisseur (7) lors d'une alimentation du moteur (3) électrique de la propulsion (2) principale en énergie électrique dans un type de fonctionnement pour la propulsion (2) principale et lors d'une alimentation du moteur (22) électrique de la propulsion (20) supplémentaire en énergie électrique dans un type de fonctionnement qui en diffère pour la propulsion (20) supplémentaire, en faisant fonctionner le au moins un convertisseur (7) par un dispositif (15) de commande et/ou de régulation dans le type de fonctionnement pour la propulsion principale et dans le type de fonctionnement pour la propulsion (20) supplémentaire avec des valeurs (15, 16) différentes respectivement des paramètres de commande et/ou de régulation.

8. Procédé suivant la revendication 7,
**caractérisé en ce que**, dans un fonctionnement de la propulsion (20) supplémentaire, le au moins un convertisseur (7) alimente le moteur (22) électrique de la propulsion (20) supplémentaire et en même temps au moins l'un des autres convertisseurs (8) le moteur (3) électrique de la propulsion (2) principale.

9. Procédé suivant la revendication 7 ou 8,
**caractérisé en ce qu'**on utilise une propulsion à réaction comme propulsion (20) supplémentaire.

10. Procédé suivant la revendication 9,
caractérisé en ce la propulsion à réaction est une propulsion à réaction transversale, notamment une propulsion à réaction de proue.
